# EUROPÄISCHE PATENTANMELDUNG

(11) **EP 4 614 101 A1**
(43) Veröffentlichungstag der Anmeldung: **10.09.2025**
(21) Anmeldenummer: 25161468.1
(22) Anmeldetag: 04.03.2025
(51) Int. Cl.: F28D 20/00, F24D 10/00, F24D 11/00

(54) **ZWEIZONENWÄRMESPEICHER FÜR FERNWÄRMEHEIZSYSTEME MIT REDUZIERTEM DIFFERENZDRUCK AM ZWISCHENDACH**

(30) Priorität: 04.03.2024 DE 102024106194
(71) Anmelder: Bilfinger Industrial Services GmbH, 4030 Linz (AT)
(72) Erfinder: Fuchs, Bernhard, 4030 Linz (AT); Dobringer, Peter, 4030 Linz (AT)
(74) Vertreter: Cohausz & Florack

(57) **Zusammenfassung**

Dargestellt und beschrieben sind ein Zweizonenwärmespeicher für Fernwärmeheizsysteme, umfassend einen mit zumindest einem wärmeabgebenden System und zumindest einem wärmeabsorbierenden System verbindbaren, eine Behälterwand (2) und einen Boden (3) aufweisenden Behälter (1), wobei der Behälter (1) eine obere Zone (4) und eine untere Zone (5) aufweist, wobei zwischen der oberen Zone (4) und der unteren Zone (5) ein Zwischendach (6) angeordnet ist, wobei die untere Zone (5) wenigstens eine untere Be- und Entladeeinrichtung (8) und wenigstens eine obere Be- und Entladeeinrichtung (7) aufweist, wobei die obere Zone (4) und die untere Zone (5) über wenigstens eine erste Ausgleichsleitung (11') miteinander in Verbindung stehen und wobei die obere Zone (4) und die untere Zone (5) mit einem Wärmeübertragungsmedium befüllbar sind, sowie ein Verfahren zum Betrieb eines Zweizonenwärmespeichers. Um im normalen Betrieb des Zweizonenwärmespeichers den Differenzdruck am Zwischendach in engeren Toleranzgrenzen einstellen zu können, weist der Zweizonenwärmespeicher eine Zirkulationspumpe (15) zur Durchströmung der wenigstens einen ersten Ausgleichsleitung (11') mit Wärmeübertragungsmedium, eine erste Ausgleichspumpe (16) zur Förderung von Wärmeübertragungsmedium von der unteren Zone (5) in die obere Zone (4) und eine zweite Ausgleichspumpe (17) zur Förderung von Wärmeübertragungsmedium von der oberen Zone (4) in die untere Zone (5) auf.

## Beschreibung

Die vorliegende Erfindung betrifft einen Zweizonenwärmespeicher für Fernwärmeheizsysteme, umfassend einen mit zumindest einem wärmeabgebenden System und zumindest einem wärmeabsorbierenden System verbindbaren, eine Behälterwand und einen Boden aufweisenden Behälter, wobei der Behälter eine obere Zone und eine untere Zone aufweist, wobei zwischen der oberen Zone und der unteren Zone ein Zwischendach angeordnet ist, wobei die untere Zone wenigstens eine untere Be- und Entladeeinrichtung und wenigstens eine obere Be- und Entladeeinrichtung aufweist, wobei die obere Zone und die untere Zone über eine erste Ausgleichsleitung miteinander in Verbindung stehen und wobei die obere Zone und die untere Zone mit einem Wärmeübertragungsmedium befüllbar sind. Die vorliegende Erfindung betrifft weiter ein Verfahren zum Betrieb eines Zweizonenwärmespeichers.

Fernwärmeheizsysteme stellen im Besonderen für Wohn- und Bürogebäude Wärme für Heizungen und die Warmwasseraufbereitung bereit. Wärmelieferanten wie beispielsweise Heizkraftwerke erzeugen Wärme auf relativ konstantem Niveau und speisen diese entsprechend in ein Fernwärmesystem ein. Der Wärmebedarf der Verbraucher ist jedoch tagsüber wesentlich höher als in der Nacht und selbst tagsüber schwankt die Nachfrage nach Fernwärme stark. Beispielsweise sind bei einigen Verbrauchern morgens Verbrauchsspitzen zu beobachten, die regelmäßig etwa dreimal so hoch sind wie der Wärmebedarf in der Nacht. Um diese Leistungsspitzen bei gleichzeitig annährend konstanter Wärmeeinspeisung in die Fernwärmesysteme abzufangen, kommen Wärmespeicher zum Einsatz. Diesen Wärmespeichern kann Wärme zugefügt werden, wenn die Nachfrage der Verbraucher nach Wärme geringer ist als die durch die Wärmelieferanten zur Verfügung gestellte Wärme. Umgekehrt kann den Wärmespeichern bei Leistungsspitzen Wärme entnommen werden.

Wärmespeicher für diese Anwendungszwecke sind bereits in einer Vielzahl bekannt. Derartige Wärmespeicher sind im Betrieb mit einem als Wärmeübertragungsmedium dienenden Fluid, wie beispielsweise Wasser, gefüllt, welches im unteren Teil des Speichers relativ kalt und im oberen Teil des Speichers relativ warm ist. Die Wärmezufuhr erfolgt durch Zufuhr von warmem Fluid in den oberen Teil, während gleichzeitig kaltes Fluid aus dem unteren Teil des Wärmespeichers entnommen wird. Soll Wärme aus dem Speicher entnommen werden, wird warmes Fluid aus dem oberen Teil entnommen, während kaltes Fluid unten zugeführt wird.

Die vorliegende Erfindung betrifft einen Zweizonenwärmespeicher, wie er beispielsweise in der EP 2 698 584 B1 beschrieben ist. Zweizonenwärmespeicher werden aus einem Behälter gebildet, der in eine obere und eine untere Zone unterteilt ist. Zwischen der oberen und der unteren Zone ist ein Zwischendach angeordnet, so dass in der oberen Zone eine erste Kammer und in der unteren Zone eine zweite Kammer entsteht. Im Betrieb befindet sich in der oberen Zone ein Wärmeübertragungsmedium wie beispielsweise Wasser, welches eine Temperatur von etwa 60 bis 100 Grad Celsius aufweist. Die untere Zone ist im Betrieb ebenfalls mit dem Wärmeübertragungsmedium gefüllt, welches jedoch eine Temperatur von über 100 Grad Celsius aufweisen kann. Durch das Eigengewicht des sich in der oberen Zone befindenden Wärmeübertragungsmediums wird Druck von der oberen Zone auf die untere Zone ausgeübt. Dies sorgt dafür, dass das in der unteren Zone befindliche Wärmeübertragungsmedium trotz einer Temperatur von über 100 Grad Celsius nicht zu sieden beginnt. Die Zweizonenwärmespeicher haben somit den Vorteil, ein Wärmeübertragungsmedium mit einer Temperatur von über 100 Grad Celsius speichern zu können, ohne dass eine Bedruckung des Behälters erfolgen muss.

Die untere Zone verfügt über wenigstens eine untere Be- und Entladeeinrichtung und wenigstens eine obere Be- und Entladeeinrichtung. Soll dem Zweizonenwärmespeicher Wärme zugeführt werden, wird der unteren Zone heißes Wärmeübertragungsmedium wie heißes Wasser über die obere Be- und Entladeeinrichtung zugeführt, während relativ kaltes Wärmeübertragungsmedium wie kaltes Wasser über die untere Be- und Entladeeinrichtung abgeführt wird. Bei Entnahme von Wärme aus dem Zweizonenwärmespeicher erfolgt dieser Prozess umgekehrt.

Die Dichte und damit das Volumen von Wärmeübertragungsmedien wie Wasser sind temperaturabhängig. In den in dem vorliegenden Anwendungsfall relevanten Temperaturbereichen nimmt die Dichte von Fluiden wie Wasser mit steigender Temperatur ab. Wird dem Zweizonenwärmespeicher nach dem oben beschriebenen Prinzip Wärme zugeführt, reduziert sich die Dichte des sich in der unteren Zone befindenden Wärmeübertragungsmediums. Um die aus der sich verändernden Dichte resultierende Volumenänderung auszugleichen, weisen Zweizonenwärmespeicher wenigstens eine sogenannte erste Ausgleichsleitung auf, welche die obere Zone mit der unteren Zone verbindet. Bei Zufuhr von Wärme kann ein Teil des Wärmeübertragungsmediums durch die wenigstens eine erste Ausgleichsleitung in die obere Zone entweichen. Wird dem Zweizonenwärmespeicher Wärme entnommen, so dass sich die Dichte des sich in der unteren Zone befindenden Wärmeübertragungsmediums erhöht, strömt ein Teil des sich in der oberen Zone befindenden Wärmeübertragungsmediums über die wenigstens eine erste Ausgleichsleitung in die untere Zone. Nach diesem Prinzip kann sichergestellt werden, dass der Mindestdruck und der Maximaldruck der unteren Zone nicht unterschritten bzw. nicht überschritten werden, so dass ein Ausdampfen und ein Versagen des Behälters verhindert werden können.

Eine wesentliche Komponente des Zweizonenspeichers ist das Zwischendach, das die obere Zone und die untere Zone voneinander trennt. Das Zwischendach ist fest mit dem Behälter verbunden und wird an seiner Oberseite und seiner Unterseite mit Wärmeübertragungsmedium beaufschlagt. Auf das Zwischendach wirkt von oben ein Druck durch das Eigengewicht des sich in der oberen Zone befindenden Wärmeübertragungsmediums. Von unten wirkt ein Innendruck, der durch das in der unteren Zone befindende Wärmeübertragungsmedium entsteht. Durch den Druck von oben und den Druck von unten bildet sich ein Differenzdruck am Zwischendach. Das Zwischendach ist für einen bestimmten Differenzdruckbereich ausgelegt, so dass im Betrieb stets sichergestellt werden muss, dass der Differenzdruck auf das Zwischendach in dem zulässigen Bereich bleibt.

Der Differenzdruck am Zwischendach wird unter anderem von der unterschiedlichen Gewichtskraft der Wassersäulen in der unteren Zone bestimmt. Wie oben beschrieben, wird die Änderung der Dichte des Wärmeübertragungsmediums bei Entnahme und Zufuhr von Wärme aus bzw. in den Zweizonenwärmespeicher durch einen Flüssigkeitsaustausch zwischen der oberen Zone und der unteren Zone über die wenigstens eine erste Ausgleichsleitung kompensiert. Hierdurch ergeben sich eine schwankende Temperatur des sich in der wenigstens einen ersten Ausgleichsleitung befindenden Wärmeübertragungsmediums. Dies führt zu Veränderungen der Dichte des sich in der wenigstens einen ersten Ausgleichsleitung befindenden Wärmeübertragungsmediums, was wiederum zu einem schwankenden Bodendruck führt. Darüber hinaus verändert sich die Gewichtskraft der Wassersäule (bei Nutzung von Wasser als Wärmeübertragungsmedium) in der unteren Zone bei Entnahme und Zufuhr von Wärme aus bzw. in den Zweizonenwärmespeicher, was sich ebenfalls auf den Differenzdruck am Zwischendach auswirkt.

Zu den normalen im Betrieb auftretenden Schwankungen des Differenzdrucks am Zwischendach kommen unvorhersehbare Störfallereignisse, die einen Einfluss auf den Differenzdruck am Zwischendach haben. Beispielsweise führen Druckstoßereignisse im angebundenen Fernwärmesystem, die sich über die Anschlussleitungen in den Zweizonenwärmespeicher fortsetzen, oder sich voneinander unterscheidende Durchflussmengen in den Be- und Entladeeinrichtungen zu Schwankungen des Differenzdrucks am Zwischendach. Das Zwischendach muss dementsprechend so dimensioniert sein, dass es auch die durch Störfälle verursachten Belastungen am Zwischendach sicher standhalten kann. Eine entsprechende Dimensionierung des Zwischendachs ist aufwändig und teuer.

Vor diesem Hintergrund liegt der vorliegenden Erfindung die Aufgabe zu Grunde, den eingangs genannten und zuvor näher beschriebenen Zweizonenwärmespeicher so auszugestalten und weiterzubilden, dass im normalen Betrieb des Zweizonenwärmespeichers der Differenzdruck am Zwischendach in engeren Toleranzgrenzen eingestellt werden kann, so dass die Auslegungsgrenzen des Zwischendachs besser für Störfälle ausgenutzt werden können. Darüber hinaus liegt der Erfindung die Aufgabe zu Grunde, ein Verfahren zum Betrieb eines Zweizonenwärmespeichers anzugeben, das sicherstellt, dass sich der Differenzdruck am Zwischendach im normalen Betrieb in möglichst engen Grenzen bewegt.

Die zuvor genannte Aufgabe wird erfindungsgemäß gelöst durch einen Zweizonenwärmespeicher für Fernwärmeheizsysteme nach dem Oberbegriff von Anspruch 1, der eine Zirkulationspumpe zur Durchströmung der wenigstens einen ersten Ausgleichsleitung mit Wärmeübertragungsmedium, eine erste Ausgleichspumpe zur Förderung von Wärmeübertragungsmedium von der unteren Zone in die obere Zone und eine zweite Ausgleichspumpe zur Förderung von Wärmeübertragungsmedium von der oberen Zone in die untere Zone aufweist.

Die zuvor genannte Aufgabe wird erfindungsgemäß weiterhin gelöst durch ein Verfahren zum Betrieb eines entsprechenden Zweizonenwärmespeichers, bei dem eine Zirkulationspumpe eine Durchströmung wenigstens einer ersten Ausgleichsleitung mit einem Wärmeübertragungsmedium bewirkt, bei Zufuhr von Wärme in den Zweizonenwärmespeicher eine erste Ausgleichspumpe Wärmeübertragungsmediums von der unteren Zone in die obere Zone fördert und bei Abfuhr von Wärme aus dem Zweizonenwärmespeicher eine zweite Ausgleichspumpe Wärmeübertragungsmediums von der oberen Zone in die untere Zone fördert.

Die Erfindung hat erkannt, dass die Schwankungen der Druckdifferenz am Zwischendach bei Be- und Entladevorgängen durch zusätzliche Pumpen reduziert werden können. Erfindungsgemäß fördert die erste Ausgleichspumpe bei Zufuhr von Wärme in den Zweizonenwärmespeicher Wärmeübertragungsmedium von der unteren Zone in die obere Zone und die zweite Ausgleichspumpe bei Abfuhr von Wärme aus dem Zweizonenwärmespeicher Wärmeübertragungsmedium von der oberen Zone in die untere Zone. Die Ausgleichspumpen sollten dabei so geregelt werden, dass stets sichergestellt ist, dass der beim Be- und Entladen des Zweizonenspeichers notwendige Volumenausgleich zwischen den Zonen vollständig durch die Ausgleichspumpen erfolgt. Dementsprechend wird die Temperatur des Wärmeübertragungsmediums in der wenigstens einen ersten Ausgleichsleitung nicht durch Volumenausgleiche zwischen den Zonen beeinflusst. Dies wirkt sich positiv auf den Differenzdruck am Zwischendach aus.

Sofern der Zweizonenwärmespeicher mehr als eine erste Ausgleichsleitung aufweist, sollte die Zirkulationspumpe so ausgebildet sein, dass alle ersten Ausgleichsleitungen mittels der Zirkulationspumpe entsprechend durchströmt werden können. Alternativ kann auch für jede erste Ausgleichsleitung eine eigene Zirkulationspumpe vorgesehen werden.

Im Folgenden werden verschiedene Ausführungsformen des Zweizonenwärmespeichers und des Verfahrens beschrieben, wobei die einzelnen Ausführungsformen jeweils unabhängig voneinander für den Zweizonenwärmespeicher und das Verfahren gelten. Darüber hinaus können die einzelnen Ausführungsformen beliebig miteinander kombiniert werden.

Besonders bevorzugt ist eine Regelungseinrichtung zur Regelung der Temperatur des Wärmeübertragungsmediums in der wenigstens einen ersten Ausgleichsleitung vorgesehen. Bei einer aktiven Einstellung der Temperatur des Wärmeübertragungsmediums in der wenigstens einen ersten Ausgleichsleitung kann die Temperatur an die gemittelte Temperatur in der unteren Zone angenähert werden. Je geringer die Temperaturdifferenz des Wärmeübertragungsmediums in der wenigstens einen ersten Ausgleichsleitung und in der unteren Zone ist, desto geringer ist der Differenzdruck am Zwischendach. Ist der Zweizonenwärmespeicher voll beladen, so dass die untere Zone durchgehend heiß ist, sollte auch die Temperatur in der wenigstens einen ersten Ausgleichsleitung relativ hoch, das heißt bis maximal auf Siedetemperatur, eingestellt werden. Ist der Zweizonenspeicher komplett entladen, so dass die untere Zone verhältnismäßig kalt ist, kann auch die Temperatur in der wenigstens einen ersten Ausgleichsleitung niedrig, d.h. auf Rücklauftemperatur eingestellt werden. Die Rücklauftemperatur entspricht der Temperatur des Wärmeübertragungsmediums, welches über die untere Be- und Entladeeinrichtung aus dem Zweizonenwärmespeicher heraus fließt. Ziel ist es immer, dass sich die Temperatur in der wenigstens einen ersten Ausgleichsleitung an die gemittelte Temperatur in der unteren Zone annähert, um den Differenzdruck am Zwischendach zu reduzieren. Auf diese Weise kann die Druckdifferenz am Zwischendach in noch engeren Toleranzgrenzen eingestellt werden, so dass das vorgesehene Auslegungsfenster des Zwischendachs besser als Störfallreserve genutzt werden kann.

Bei einer bevorzugten Ausführungsform der Erfindung ist vorgesehen, dass eine von einer Druckseite der Zirkulationspumpe ausgehende erste Rohrleitung in einen der oberen Zone zugeordneten Endbereich der wenigstens einen ersten Ausgleichsleitung mündet, eine zweite Rohrleitung eine Saugseite der Zirkulationspumpe mit der wenigstens einen ersten Ausgleichsleitung in der unteren Zone verbindet, wobei die zweite Rohrleitung bevorzugt an einem der unteren Zone zugeordneten Endbereich der wenigstens einen ersten Ausgleichsleitung in die wenigstens eine erste Ausgleichsleitung mündet, eine dritte Rohrleitung die Saugseite der Zirkulationspumpe mit der unteren Zone verbindet, wobei die dritte Rohrleitung in einem unteren Bereich der unteren Zone in die untere Zone mündet, eine vierte Rohrleitung die Saugseite der Zirkulationspumpe mit einer an der oberen Be- und Entladeeinrichtung vorgesehenen Speicherleitung verbindet und die zweite, die dritte und die vierte Rohrleitung wenigstens jeweils eine Regelarmatur aufweisen.

Bei dieser vorteilhaften Ausgestaltung der Erfindung kann die Zirkulationspumpe wahlweise Wärmeübertragungsmedium aus dem unteren Bereich der wenigstens einen ersten Ausgleichsleitung, aus dem unteren Bereich der unteren Zone oder aus der an der oberen Be- und Entladeeinrichtung vorgesehenen Speicherleitung ansaugen, so dass die Temperatur in der wenigstens einen Ausgleichsleitung aktiv eingestellt werden kann.

Während das Wärmeübertragungsmedium in der oberen Be- und Entladeeinrichtung und der damit verbundenen Speicherleitung relativ heiß ist, ist das sich in dem unteren Bereich der unteren Zone befindende Wärmeübertragungsmedium relativ kalt. Soll das Wärmeübertragungsmedium in der wenigstens einen ersten Ausgleichsleitung heißer eingestellt werden, werden die Armaturen in der zweiten und der dritten Rohrleitung geschlossen, während die Armatur der vierten Rohrleitung geöffnet wird. Ist eine Reduzierung der Temperatur des Wärmeübertragungsmediums in der wenigstens einen ersten Ausgleichsleitung gewünscht, werden die Armaturen der zweiten und der vierten Rohrleitung geschlossen und die der dritten Rohrleitung geöffnet. Soll die Temperatur konstant gehalten werden, wird lediglich die Armatur der zweiten Rohrleitung geöffnet. Bei dieser bevorzugten Ausführungsform der Erfindung, kann die Temperatur in der wenigstens einen ersten Ausgleichsleitung aktiv an die gemittelte Temperatur in der unteren Zone angeglichen werden, ohne dass weitere Erwärmungs- oder Kühleinrichtungen zur Beeinflussung der Temperatur des Wärmeübertragungsmediums in der wenigstens einen ersten Ausgleichleitung notwendig sind.

Alternativ können die dritte und die vierte Rohrleitung auch an anderen Stellen des Zweizonenwärmespeichers angeschlossen werden, an denen relativ kaltes bzw. relativ heißes Wärmeübertragungsmedium abgeführt werden kann. Beispielsweise wäre es auch möglich, die zweite Rohrleitung an eine Speicherleitung der unteren Be- und Entladeeinrichtung (auch Rücklaufleitung genannt) und die dritte Rohrleitung an einen oberen Bereich der unteren Zone anzuschließen. Wichtig ist lediglich, dass an der Saugseite der Zirkulationspumpe je nach Bedarf relativ heißes und relativ kaltes Wärmeübertragungsmedium bereitgestellt werden kann, um die Temperatur in der wenigstens einen ersten Ausgleichsleitung aktiv einstellen zu können.

Sofern der Zweizonenwärmespeicher mehr als eine erste Ausgleichsleitung aufweist, sollte bevorzugt sichergestellt werden, dass das Wärmeübertragungsmedium in allen ersten Ausgleichsleitungen nach dem oben beschriebenen Prinzip aktiv eingestellt werden kann.

Wenn die zweite Rohrleitung an einem der unteren Zone zugeordneten Endbereich der wenigstens einen ersten Ausgleichsleitung in die wenigstens eine erste Ausgleichsleitung mündet, wird die wenigstens eine erste Ausgleichsleitung durch die Zirkulationspumpe im Wesentlichen komplett mit Wärmeübertragungsmedium durchströmt, so dass sich eine im Wesentlichen konstante Temperatur in der gesamten wenigstens einen ersten Ausgleichsleitung einstellt. Dies wirkt sich besonders positiv auf die Druckdifferenz am Zwischendach aus.

Bei der oben beschriebenen Ausführungsform der Erfindung ist es von besonderem Vorteil, wenn auf der Druckseite der Zirkulationspumpe ein Sensor zur Messung der Temperatur des Wärmeübertragungsmediums angeordnet ist. Dieser hilft zu bestimmen, welche Armaturen der zweiten, der dritten und der vierten Rohrleitung geöffnet bzw. geschlossen werden sollen. Alternativ kann ein entsprechender Sensor auch an einer anderen geeigneten Stelle angeordnet werden. Die Regelungseinrichtung kann basierend auf den von dem Sensor gemessenen Werten die Öffnung und Schließung der der zweiten, der dritten und der vierten Rohrleitung vornehmen.

Besonders bevorzugt mündet die wenigstens eine erste Ausgleichsleitung im unteren Bereich der oberen Zone in die obere Zone, wobei insbesondere das der oberen Zone zugeordnete Ende der wenigstens einen ersten Ausgleichsleitung in einer unteren Hälfte, bevorzugt in einem unteren Drittel, noch bevorzugter in einem unteren Viertel, besonders bevorzugt in einem unteren Fünftel, weiter bevorzugt in einem unteren Zehntel und noch weiter bevorzugt in einem unteren Zwanzigstel der oberen Zone angeordnet ist. Auf diese Weise kann der Differenzdruck am Zwischendach besonders gut reduziert werden.

Bevorzugt ist die Zirkulationspumpe dazu ausgebildet, Wärmeübertragungsmedium von der oberen Zone durch die wenigstens eine erste Ausgleichsleitung in Richtung der unteren Zone zu befördern. In diesem Fall könnte die Temperatur in der wenigstens einen ersten Ausgleichsleitung auch lediglich durch die Temperatur in der oberen Zone bestimmt werden. Auf diese Weise wäre es auch ohne aktive Regelung der Temperatur in der wenigstens einen ersten Ausgleichsleitung möglich, die Schwankungen des Differenzdrucks am Zwischendach zu reduzieren.

Die Temperatur in der oberen Zone ist relativ konstant. Mit einer relativ konstanten Temperatur ist im vorliegenden Anwendungsfall eine Temperatur gemeint, die zwar im Jahreslauf zum Beispiel in Abhängigkeit der Außentemperatur und der damit einhergehenden Temperaturänderungen in der oberen Zone schwanken kann, aber die keinen sprunghaften Änderungen durch Be- und Entladevorgänge des Zweizonenspeichers ausgesetzt ist. Durch Vermeidung der üblicherweise beim Be- und Entladen auftretenden sprunghaften Temperaturänderungen in der wenigstens einen ersten Ausgleichsleitung können die ebenso üblicherweise beim Be- und Entladen auftretenden sprunghaften Änderungen des Differenzdrucks am Zwischendach vermieden werden, wenn die Temperatur in der wenigstens einen ersten Ausgleichsleitung durch die Temperatur in der oberen Zone bestimmt wird.

Darüber hinaus stellt sich in diesem Fall eine im Vergleich zu den aus dem Stand der Technik bekannten Zweizonenwärmespeichern geringere Temperaturdifferenz zwischen dem sich in der wenigstens einen ersten Ausgleichsleitung befindenden Wärmeübertragungsmedium und dem sich in der unteren Zone des Zweizonenwärmespeichers befindenden Wärmeübertragungsmedium ein. Die geringere Temperaturdifferenz wirkt sich positiv auf die Belastung am Zwischendach aus.

Vorteilhafterweise ist eine Saugseite der ersten Ausgleichspumpe mit der an der unteren Be- und Entladeeinrichtung vorgesehenen Speicherleitung verbunden, wobei besonders bevorzugt eine Druckseite der ersten Ausgleichspumpe über einen Stutzen mit der oberen Zone verbunden ist. Bei dieser Ausgestaltung saugt die erste Ausgleichspumpe Wärmeübertragungsmedium beim Beladen des Zweizonenwärmespeichers direkt aus der an der unteren Be- und Entladeeinrichtung vorgesehenen Speicherleitung an und transportiert dieses in die obere Zone. Dementsprechend wird relativ kaltes Wärmeübertragungsmedium von der unteren Zone in die obere Zone befördert. Dies wirkt sich positiv auf die thermische Schichtung in der unteren Zone aus.

Bevorzugt ist eine Druckseite der zweiten Ausgleichspumpe mit der an der unteren Be- und Entladeeinrichtung vorgesehenen Speicherleitung verbunden, wobei bevorzugt eine von der Saugseite der zweiten Ausgleichspumpe ausgehende Rohrleitung mit dem Stutzen der oberen Zone verbunden ist. Eine entsprechende Ausgestaltung der Erfindung wirkt sich ebenfalls positiv auf die thermische Schichtung der unteren Zone aus.

Bei einer besonders vorteilhaften Ausführungsform der Erfindung ist eine zweite, insbesondere außenliegende, Ausgleichsleitung zur Verbindung der oberen Zone mit der unteren Zone vorgesehen, wobei die zweite Ausgleichsleitung eine, insbesondere in einem unteren Bereich der zweiten Ausgleichsleitung angeordnete, Armatur zur Absperrung aufweist. Diese Armatur ist im normalen Betrieb des Zweizonenwärmespeichers abgesperrt. Die Armatur der zweiten Ausgleichsleitung kann bei einem Störfallereignis geöffnet werden, so dass zusätzlicher Verbindungsquerschnitt zwischen der oberen Zone und der unteren Zone freigegeben und die Strömung der Ausgleichsmenge erleichtert werden. Dies reduziert die Einwirkung auf das Zwischendach. Störfallereignisse betreffen beispielsweise Druckstoßereignisse im angebundenen Fernwärmesystem, die sich über Anschlussleitungen in den Behälter fortsetzen.

Druckstoßereignisse breiten sich regelmäßig so schnell aus, dass eine rechtzeitige Detektion über Druckmessungen nur schwer möglich ist. Aus diesem Grund ist es besonders vorteilhaft, wenn auch andere Szenarien, die zu einem Druckstoß führen können, bei der Regelung der Armatur der zweiten Ausgleichsleitung in Betracht gezogen werden. Beispielsweise kann ein Ausfall einer Pumpengruppe zu einer unterschiedlichen Durchflussmenge in der oberen und der unteren Be- und Entladeeinrichtung führen. In diesem Fall ist es vorteilhaft, die Armatur der zweiten Ausgleichsleitung vorbeugend zu öffnen. Gleiches gilt auch für die Detektion eines Stromausfalls.

Vorteilhafterweise entspricht die Nennweite der zweiten Ausgleichsleitung mindestens der Nennweite der wenigstens einen ersten Ausgleichsleitung, wobei die Nennweite der zweiten Ausgleichleitung bevorzugt wenigstens 20 Prozent, weiter bevorzugt wenigstens 40 Prozent und noch bevorzugter wenigstens 60 Prozent größer als die Nennweite der wenigsten einen ersten Ausgleichleitung ist.

So wird sichergestellt, dass die zweite Ausgleichsleitung einen ausreichend großen Querschnitt zum Abfedern von Druckstößen aufweist.

Besonders bevorzugt ist die zweite Ausgleichsleitung zumindest abschnittsweise in die durch die von der Zirkulationspumpe in der wenigstens einen ersten Ausgleichsleitung hervorgerufenen Zirkulation des Wärmeübertragungsmediums eingebunden. Beim Öffnen der Armatur der zweiten Ausgleichsleitung sollten in der wenigstens einen ersten und der zweiten Ausgleichsleitung eine möglichst ähnliche Temperatur herrschen, um zusätzliche Druckstöße beim Öffnen der Armatur der zweiten Ausgleichsleitung zu vermeiden. Dies kann realisiert werden, indem die zweite Ausgleichsleitung zumindest abschnittsweise mit dem Wärmeübertragungsmedium, das durch die Zirkulationspumpe durch die wenigstens eine erste Ausgleichsleitung befördert wird, durchströmt wird.

Alternativ oder zusätzlich kann die zweite Ausgleichsleitung eine eigene Zirkulationseinrichtung zur Durchströmung der zweiten Ausgleichsleitung mit Wärmeübertragungsmedium aufweisen. Diese Zirkulationseinrichtung sollte sicherstellen, dass eine zur wenigstens einen ersten Ausgleichsleitung vergleichbare Temperatur in der zweiten Ausgleichsleitung eingestellt wird.

Bei einer vorteilhaften Ausgestaltung des Verfahrens erhöht eine Regelungseinrichtung bei Zufuhr von Wärme in den Zweizonenwärmespeicher die Temperatur des Wärmeübertragungsmediums in der wenigstens einen ersten Ausgleichsleitung und reduziert bei Abfuhr von Wärme aus dem Zweizonenwärmespeicher die Temperatur des Wärmeübertragungsmediums in der wenigstens einen ersten Ausgleichsleitung, wobei bevorzugt die Temperatur des Wärmeübertragungsmediums in der wenigstens einen ersten Ausgleichsleitung an die gemittelte Temperatur des Wärmeübertragungsmediums in der unteren Zone angeglichen wird.

Auf diese Weise kann die Temperatur in der wenigstens einen ersten Ausgleichsleitung der gemittelten Temperatur der unteren Zone angenähert werden. Je geringer die Temperaturdifferenz des Wärmeübertragungsmediums in der wenigstens einen ersten Ausgleichsleitung und in der unteren Zone ist, desto geringer ist der Differenzdruck am Zwischendach. Dementsprechend kann das vorgesehene Auslegungsfenster des Zwischendachs besser als Störfallreserve genutzt werden.

Bei einer besonders vorteilhaften Ausgestaltung des Verfahrens wird eine Regelarmatur einer eine Saugseite der Zirkulationspumpe und die erste Ausgleichsleitung verbindende zweite Rohrleitung geöffnet, wenn die Temperatur des Wärmeübertragungsmediums in der wenigstens einen ersten Ausgleichsleitung auf einem konstanten Niveau gehalten werden soll, eine Regelarmatur einer die Saugseite der Zirkulationspumpe und einen unteren Bereich der unteren Zone verbindende dritte Rohrleitung geöffnet, wenn die Temperatur des Wärmeübertragungsmediums in der wenigstens einen ersten Ausgleichsleitung reduziert werden soll und eine Regelarmatur einer die Saugseite der Zirkulationspumpe und eine an einer oberen Be- und Entladeeinrichtung vorgesehenen Speicherleitung verbindende vierte Rohrleitung geöffnet, wenn die Temperatur des Wärmeübertragungsmediums in der wenigstens einen ersten Ausgleichsleitung erhöht werden soll.

Bei dieser vorteilhaften Ausgestaltung des Verfahrens saugt die Zirkulationspumpe wahlweise Wärmeübertragungsmedium aus dem unteren Bereich der wenigstens einen ersten Ausgleichsleitung, aus dem unteren Bereich der unteren Zone oder aus der an der oberen Be- und Entladeeinrichtung vorgesehenen Speicherleitung an, so dass die Temperatur in der wenigstens einen Ausgleichsleitung aktiv eingestellt werden kann.

Während das Wärmeübertragungsmedium in der oberen Be- und Entladeeinrichtung vorgesehenen Speicherleitung relativ heiß ist, ist das sich in dem unteren Bereich der unteren Zone befindende Wärmeübertragungsmedium relativ kalt. Soll das Wärmeübertragungsmedium in der wenigstens einen ersten Ausgleichsleitung heißer eingestellt werden, werden die Armaturen in der zweiten und der dritten Rohrleitung geschlossen, während die Armatur der vierten Rohrleitung geöffnet wird. Ist eine Reduzierung der Temperatur des Wärmeübertragungsmediums in der wenigstens einen ersten Ausgleichsleitung gewünscht, werden die Armaturen der zweiten und der vierten Rohrleitung geschlossen und die der dritten Rohrleitung geöffnet. Soll die Temperatur konstant gehalten werden, wird lediglich die Armatur der zweiten Rohrleitung geöffnet. Bei dieser bevorzugten Ausführungsform der Erfindung, kann die Temperatur in der wenigstens einen ersten Ausgleichsleitung aktiv an die gemittelte Temperatur in der unteren Zone angeglichen werden, ohne dass weitere Erwärmungs- oder Kühleinrichtungen zur Beeinflussung der Temperatur des Wärmeübertragungsmediums in der wenigstens einen ersten Ausgleichleitung notwendig sind.

Alternativ können die dritte und die vierte Rohrleitung auch an anderen Stellen des Zweizonenwärmespeichers angeschlossen werden, an denen relativ kaltes bzw. relativ heißes Wärmeübertragungsmedium abgeführt werden kann. Beispielsweise wäre es auch möglich die zweite Rohrleitung an eine Speicherleitung der unteren Be- und Entladeeinrichtung (auch Rücklaufleitung genannt) und die dritte Rohrleitung an einen oberen Bereich der unteren Zone anzuschließen. Wichtig ist lediglich, dass an der Saugseite der Zirkulationspumpe je nach Bedarf relativ heißes und relativ kaltes Wärmeübertragungsmedium bereitgestellt werden kann, um die Temperatur in der wenigstens einen ersten Ausgleichsleitung aktiv einstellen zu können.

Besonders bevorzugt ist bei dem erfindungsgemäßen Verfahren vorgesehen, dass eine Armatur einer zweiten Ausgleichsleitung im Falle eines Störfallereignisses geöffnet wird, insbesondere wenn ein Druckstoß, unterschiedliche Durchflussmengen in der unteren Be- und Entladeeinrichtung und der oberen Be- und Entladeeinrichtung oder ein Stromausfall detektiert werden. Die Armatur der zweiten Ausgleichsleitung ist im normalen Betrieb des Zweizonenwärmespeichers abgesperrt. Sie sollte leidglich bei einem Störfallereignis geöffnet werden, so dass zusätzlicher Verbindungsquerschnitt zwischen der oberen Zone und der unteren Zone freigegeben und die Strömung der Ausgleichsmenge erleichtert werden. Dies reduziert die Einwirkung auf das Zwischendach bei Störfallereignissen.

Besonders bevorzugt wird die zweite Ausgleichsleitung mit Wärmeübertragungsmedium mit einer Temperatur, die im Wesentlichen der Temperatur des Wärmeübertragungsmediums in der wenigstens einen ersten Ausgleichsleitung entspricht, durchströmt. Dies kann entweder durch die Zirkulationspumpe oder eine eigene Zirkulationseinrichtung erfolgen.

Weitere Merkmale und Vorteile der Zweizonenwärmespeicher und der Verfahren ergeben sich aus der nachfolgenden Beschreibung von Ausführungsbeispielen, wobei auf die beigefügte Zeichnung Bezug genommen wird.

In der Zeichnung zeigen, jeweils schematisch,
- Fig. 1: einen Zweizonenwärmespeicher gemäß dem Stand der Technik in einem Vertikalschnitt,
- Fig. 2A: ein erstes Ausführungsbeispiel gemäß der Erfindung in einem Vertikalschnitt und
- Fig. 2B: ein zweites Ausführungsbeispiel gemäß der Erfindung in einem Vertikalschnitt.

Fig. 1 zeigt einen Zweizonenwärmespeicher für Fernwärmeheizsysteme gemäß dem Stand der Technik. Der Zweizonenspeicher umfasst einen Behälter 1, der eine Behälterwand 2 und einen Boden 3 aufweist. Der Behälter 1 ist mit einem hier nicht dargestellten wärmeabgebenden System und einem hier ebenfalls nicht dargestellten wärmeabsorbierenden System verbindbar.

Der Behälter 1 ist in eine obere Zone 4 und eine untere Zone 5 aufgeteilt. Zwischen der oberen Zone 4 und der unteren Zone 5 ist ein Zwischendach 6 angeordnet. Die obere Zone 4 und die untere Zone 5 sind im Betrieb mit Wasser W gefüllt. Das Wasser W dient als Wärmeübertragungsmedium. Darüber hinaus wird durch das Eigengewicht des sich in der oberen Zone 4 befindenden Wassers W ein Druck auf die untere Zone 5 ausgeübt. Dies ermöglicht eine Speicherung von heißem Wasser W in der unteren Zone 5 auf Temperaturen von über 100 Grad Celsius, ohne dass eine Bedruckung des Behälters 1 erfolgen muss.

In der oberen Zone 4 und der unteren Zone 5 bilden sich im Wasser W thermische Schichten, da warmes Wasser in dem hier relevanten Temperaturbereich eine geringere Dichte aufweist als kaltes Wasser. Dementsprechend befindet sich am Boden der oberen Zone 4 und der unteren Zone 5 relativ kaltes Wasser W, während sich in dem oberen Bereich der oberen Zone 4 und der unteren Zone 5 Schichten aus relativ heißem Wasser W bilden. Die Temperatur am unteren Bereich der unteren Zone 5 wird maßgeblich durch die Rücklauftemperatur bestimmt. Als Rücklauftemperatur bezeichnet man die Temperatur des kalten Wassers, welches beim Entladen des Zweizonenwärmespeichers in die untere Zone eingebracht wird.

Typischerweise weist die untere Zone 5 am Boden eine niedrigere Temperatur auf als die obere Zone 4 in der Nähe des Zwischendachs 6.

Das Zwischendach 6 ist aus einem wärmeisolierenden und wasserdichten Material gebildet, so dass das Wasser W nicht über das Zwischendach 6 von der oberen Zone 4 in die untere Zone 5 und umgekehrt gelangen kann. Durch die wärmeisolierenden Eigenschaften des Zwischendachs 6 wird die Wärmeleitung zwischen dem sich in der oberen Zone 4 befindenden Wassers W und dem sich in der unteren Zone 5 befindenden Wassers W weitestgehend unterbunden.

Das Zwischendach 6 ist beispielsweise durch Schweißen fest mit dem Behälter 1 verbunden. Auf das Zwischendach 6 wirkt von oben ein Druck durch das Eigengewicht des sich in der oberen Zone 4 befindenden Wassers W. Von unten wirkt ein Innendruck, der durch das in der unteren Zone 5 befindende Wassers W entsteht. Durch den Druck von oben und den Druck von unten bildet sich ein Differenzdruck am Zwischendach 6. Das Zwischendach 6 ist für einen bestimmten Differenzdruckbereich ausgelegt, so dass im Betrieb stets sichergestellt werden muss, dass der Differenzdruck auf das Zwischendach 6 in dem zulässigen Bereich bleibt.

Die untere Zone 5 weist eine obere Be- und Entladeeinrichtung 7 und eine untere Be- und Entladeeinrichtung 8 auf. Die obere Be- und Entladeeinrichtung 7 weist eine obere Speicherleitung 9 und die untere Be- und Entladeeinrichtung 8 eine untere Speicherleitung 10 auf. Durch die Be- und Entladeeinrichtungen 7, 8 kann das Wärmeübertragungsmedium, welches im dem dargestellten Beispiel Wasser W ist, in die untere Zone 5 eingebracht und aus dieser abgeführt werden. Die obere Speicherleitung 9 wird auch als Vorlaufleitung und die untere Speicherleitung 10 als Rücklaufleitung bezeichnet.

In Fig. 1 sind die sich bei der Wärmeabführung einstellenden Strömungsrichtungen mit Pfeilen angedeutet. Wird dem Zweizonenwärmespeicher Wärme abgeführt, tritt warmes Wasser W aus der oberen Be- und Entladeeinrichtung 7 über die obere Speicherleitung 9 aus. Gleichzeitig wird im Wesentlichen die gleiche Menge von kaltem Wasser W, gemessen in Gewicht, über die untere Be- und Entladeeinrichtung 8 in die untere Zone 5 eingebracht. Die obere Zone 4 und die untere Zone 5 sind über eine erste Ausgleichsleitung 11 miteinander verbunden. Warmes Wasser weist eine im Vergleich zu kaltem Wasser geringere Dichte auf. Dementsprechend verringert sich bei der Abfuhr von Wärme aus dem Zweizonenwärmespeicher die Dichte des sich in der unteren Zone 5 befindenden Wassers W. Um diesen Dichte- und damit einhergehenden Volumenunterschied auszugleichen, strömt Wasser W von der oberen Zone 4 durch die erste Ausgleichsleitung 11 in die untere Zone 5.

Bei Zufuhr von Wärme in den Zweizonenwärmespeicher erfolgt der beschriebene Prozess umgekehrt. In diesem Fall wird der unteren Zone 5 relativ heißes Wasser W über die obere Be- und Entladeeinrichtung 7 zugeführt, während relativ kaltes Wasser W über die untere Be- und Entladeeinrichtung 8 aus der unteren Zone 5 abgeführt wird. Die sich in der unteren Zone 5 einstellende Temperaturveränderung im Wasser W sorgt für eine reduzierte Dichte des Wassers W, so dass Wasser W über die erste Ausgleichsleitung 11 von der unteren Zone 5 in die obere Zone 4 strömt.

Der Differenzdruck am Zwischendach 6 wird unter anderem von der unterschiedlichen Gewichtskraft der Wassersäulen in der unteren Zone 5 bestimmt. Bei Entnahme und Zufuhr von Wärme aus dem Zweizonenwärmespeicher ergeben sich Schwankungen der Temperatur des sich in der ersten Ausgleichsleitung 11 befindenden Wassers W. Dies führt zu einem schwankenden Bodendruck. Darüber hinaus verändert sich die Gewichtskraft der Wassersäule in der unteren Zone 5 bei Entnahme und Zufuhr von Wärme aus bzw. in den Zweizonenwärmespeicher, was sich ebenfalls auf den Differenzdruck am Zwischendach 6 auswirkt.

Über der ersten Ausgleichsleitung 11 ist eine Platte 12 angeordnet, die verhindert, dass das aus der unteren Zone 5 in die obere Zone 4 einströmende Wasser W an die Wasseroberfläche in der oberen Zone 4 gelangt. Die erste Ausgleichsleitung 11 weist in der oberen Zone 4 neben ihrem oberen Ende zwei weitere Öffnungen 13 auf. Diese dienen dazu, dass aus der unteren Zone 5 in die obere Zone 4 einströmende Wasser W möglichst dort einzubringen, wo ähnliche Temperaturverhältnisse herrschen. Auf diesem Weg kann die Wirbelbildung und die damit einhergehende Störung der thermischen Schichten in der oberen Zone 4 reduziert werden.

Die erste Ausgleichsleitung 11 ist so ausgelegt und angeordnet, dass sie kurz unter dem sich im befüllten Zustand des Zweizonenwärmespeichers in der oberen Zone 4 einstellenden Wasserspiegels endet. So ist sichergestellt, dass im befüllten Zustand bei der Abfuhr von Wärme aus dem Zweizonenwärmespeicher immer Wasser W aus der oberen Zone 4 in die untere Zone 5 fließen kann und ein Druckabfall in der unteren Zone 5 sicher verhindert wird. Die erste Ausgleichsleitung 11 endet auf der anderen Seite in der unteren Zone 5 kurz über dem Boden 3 des Behälters 1. So wird sichergestellt, dass bei Zufuhr von Wärme in den Zweizonenwärmespeicher möglichst kaltes Wasser W von der unteren Zone 5 in die obere Zone 4 gelangt.

Darüber hinaus weist der Zweizonenwärmespeicher ein Ableitungsrohr 14 auf, dessen eines Ende an einem oberen Abschnitt der unteren Zone 5 und dessen anderes Ende an einem oberen Abschnitt der oberen Zone 4 angeordnet ist. Das Ableitungsrohr 14 dient zur Entlüftung der unteren Zone 5.

In Fig. 2A ist ein erstes Ausführungsbeispiel eines erfindungsgemäßen Zweizonenwärmespeichers gezeigt, dessen Aufbau in weiten Teilen dem Aufbau des Zweizonenwärmespeichers aus Fig. 1 entspricht. So umfasst der erfindungsgemäße Zweizonenwärmespeicher aus Fig. 2A ebenfalls einen Behälter 1 mit einer Behälterwand 2 und einem Boden 3. Der Behälter 1 weist eine obere Zone 4 und eine untere Zone 5 auf, die über ein Zwischendach 6 voneinander getrennt sind. Die untere Zone 5 weist eine obere Be- und Entladeeinrichtung 7 mit einer oberen Speicherleitung 9 und eine untere Be- und Entladeeinrichtung 8 mit einer unteren Speicherleitung 10 auf, über die jeweils bei Zu- und Abfuhr von Wärme heißes bzw. kaltes Wasser W in der oben beschriebenen Weise in die untere Zone 5 eingebracht wird bzw. aus dieser abgeführt wird. Die obere Zone 4 und die untere Zone 5 sind über eine erste Ausgleichsleitung 11' miteinander verbunden. Auch umfasst der in Fig. 2A gezeigte Zweizonenwärmespeicher ein Ableitungsrohr 14. Das Ableitungsrohr 14 dient zur Entlüftung der unteren Zone 5. Der in Fig. 2A gezeigte Zweizonenwärmespeicher ist in einem mit Wasser W befüllten Zustand abgebildet, wobei auch andere Wärmeübertragungsmedien zweckmäßig sein können.

Der erfindungsgemäße Zweizonenwärmespeicher weist im Gegensatz zu dem aus dem Stand der Technik bekannten Zweizonenwärmespeicher eine Zirkulationspumpe 15 zur Durchströmung der ersten Ausgleichsleitung 11' mit Wasser W auf. Darüber hinaus umfasst der erfindungsgemäße Zweizonenwärmespeicher eine erste Ausgleichspumpe 16 zur Förderung von Wasser W von der unteren Zone 5 in die obere Zone 4 und eine zweite Ausgleichspumpe 17 zur Förderung von Wasser W von der oberen Zone 4 in die untere Zone 5.

Die erste Ausgleichspumpe 16 ist an ihrer Saugseite 18a über eine Rohrleitung 19 mit einer an der unteren Be- und Entladeeinrichtung 8 vorgesehenen Speicherleitung 10 verbunden. An ihrer Druckseite 18b ist die erste Ausgleichspumpe 16 über eine Rohrleitung 20 und einen Stutzen 21 mit der oberen Zone 4 verbunden.

Die zweite Ausgleichspumpe 17 ist an ihrer Saugseite 22a über eine Rohrleitung 23 mit dem Stutzen 21 der oberen Zone 4 und an ihrer Druckseite 22b über eine Rohrleitung 24 mit der an der unteren Be- und Entladeeinrichtung 8 vorgesehenen Speicherleitung 10 verbunden.

Die beim Be- und Entladen des Zweizonenwärmespeichers zwischen der oberen und der unteren Zone 4, 5 zu verschiebenden Ausgleichsmengen werden über die erste Ausgleichspumpe 16 und die zweite Ausgleichspumpe 17 in die jeweilige Zone gepumpt. Bei Zufuhr von Wärme in den Zweizonenwärmespeicher pumpt die erste Ausgleichspumpe 16 Wasser W von der unteren Speicherleitung 10 in die obere Zone 4, so dass sich keine Temperaturschwankungen in der Ausgleichsleitung 11' ergeben. Bei Abfuhr von Wärme aus dem Zweizonenwärmespeicher pumpt die zweite Ausgleichspumpe 17 Wasser von der oberen Zone 4 über die untere Speicherleitung 10 in die untere Zone 5. Die Ausgleichspumpen 16, 17 werden so geregelt, dass keine Ausgleichsmengen über die erste Ausgleichsleitung 11' verschoben werden.

Eine von einer Druckseite 25b der Zirkulationspumpe 15 ausgehende erste Rohrleitung 26 mündet in einen der oberen Zone 4 zugeordneten Endbereich 27 der ersten Ausgleichsleitung 11'.

Die Zirkulationspumpe 15 des in Fig. 2A dargestellten Zweizonenwärmespeichers kann an ihrer Saugseite 25a über drei Rohrleitungen mit Wasser W gespeist werden. Eine zweite Rohrleitung 28 verbindet die Saugseite 25a der Zirkulationspumpe 15 mit einem unteren Bereich 29 der ersten Ausgleichsleitung 11'. Eine dritte Rohrleitung 30 verbindet die Saugseite 25a der Zirkulationspumpe 15 mit dem unteren Bereich der unteren Zone 5. Eine vierte Rohrleitung 31 stellt eine Verbindung zwischen der Saugseite 25a der Zirkulationspumpe 15 und der Speicherleitung 9 der oberen Be- und Entladeeinrichtung 7 her. Die zweite, die dritte und die vierte Rohrleitung 28, 30, 31 werden an der Saugseite 25a der Zirkulationspumpe 15 zusammengeführt. Die Rohrleitungen 28, 30, 31 weisen jeweils eine Regelarmatur 32, 33, 34 auf. Dementsprechend kann die Zirkulationspumpe 15, je nachdem welche Regelarmatur 32, 33, 34 geöffnet oder geschlossen ist, Wasser W aus dem unteren Bereich 29 der ersten Ausgleichsleitung 11', aus dem unteren Bereich der unteren Zone 5 oder aus der Speicherleitung 9 der oberen Be- und Entladeeinrichtung 7 ansaugen und in den der oberen Zone 4 zugeordneten Endbereich 27 der ersten Ausgleichsleitung 11' pumpen.

Während das Wasser W in der an der oberen Be- und Entladeeinrichtung 7 vorgesehenen Speicherleitung 9 relativ heiß ist, ist das sich in dem unteren Bereich der unteren Zone 5 befindende Wasser W relativ kalt. Soll die Temperatur in der ersten Ausgleichsleitung 11' erhöht werden, werden die Armaturen 32, 33 in der zweiten und der dritten Rohrleitung 28, 30 geschlossen, während die Armatur 34 der vierten Rohrleitung 31 geöffnet wird. Ist eine Reduzierung der Temperatur des Wassers W in der ersten Ausgleichsleitung 11' gewünscht, werden die Armaturen 32, 34 der zweiten und der vierten Rohrleitung 28, 31 geschlossen und die der dritten Rohrleitung 30 geöffnet. Soll die Temperatur in der ersten Ausgleichsleitung 11' konstant gehalten werden, wird lediglich die Armatur 32 der zweiten Rohrleitung 28 geöffnet. Auf diese Weise kann die Druckdifferenz am Zwischendach 6 in noch engeren Toleranzgrenzen eingestellt werden, so dass das vorgesehene Auslegungsfenster des Zwischendachs 6 noch besser als Störfallreserve genutzt werden kann.

Alternativ können die dritte und die vierte Rohrleitung auch an anderen Stellen des Zweizonenwärmespeichers angeschlossen werden, an denen relativ kaltes bzw. relativ heißes Wasser W abgeführt werden kann. Beispielsweise wäre es auch möglich, die dritte Rohrleitung an die Speicherleitung 10 der unteren Be- und Entladeeinrichtung 8 und die vierte Rohrleitung an einen oberen Bereich der unteren Zone 5 anzuschließen. Wichtig ist lediglich, dass an der Saugseite 25a der Zirkulationspumpe 15 je nach Bedarf relativ heißes und relativ kaltes Wärmeübertragungsmedium bereitgestellt werden kann, um die Temperatur in der ersten Ausgleichsleitung 11' aktiv einstellen zu können.

Um die Temperatur besonders genau einstellen zu können, weist der Zweizonenwärmespeicher auf der Druckseite 25b der Zirkulationspumpe 15 einen in Fig. 2A nicht dargestellten Sensor zur Messung der Wassertemperatur auf. Alternativ kann der Temperatursensor auch an einer anderen dafür geeigneten Position angeordnet werden. Darüber hinaus ist eine Regelungseinrichtung zur Regelung der Temperatur des Wassers W in der ersten Ausgleichsleitung 11' vorgesehen. Die Regelungseinrichtung öffnet und schließt anhand der durch den Temperatursensor gemessenen Werte die Regelarmaturen 32, 33, 34. Ziel ist es, dass sich die Temperatur in der ersten Ausgleichleitung 11' an die gemittelte Temperatur in der unteren Zone 5 annähert, um den Differenzdruck am Zwischendach 6 zu reduzieren.

In Fig. 2B ist ein zweites Ausführungsbeispiel eines erfindungsgemäßen Zweizonenwärmespeichers gezeigt, dessen Aufbau in weiten Teilen dem Aufbau der Zweizonenwärmespeicher aus Fig. 2A entspricht. Das in Fig. 2B gezeigte Ausführungsbeispiel unterscheidet sich von dem in Fig. 2A abgebildeten Zweizonenwärmespeicher durch eine zweite außenliegende Ausgleichsleitung 35, die die obere Zone 4 mit der unteren Zone 5 verbindet. In dem in Fig. 2B links dargestellten Schaltplan ist die zweite Ausgleichsleitung 35 als dicke Linie dargestellt.

Die zweite Ausgleichsleitung 35 weist eine Nennweite in gleicher Größenordnung wie die der ersten Ausgleichsleitung 11' auf und ist im normalen Betrieb durch eine im unteren Bereich der zweiten Ausgleichsleitung 35 angeordnete Armatur 36 abgeriegelt. Kommt es zu einem Störfallereignis, öffnet die Armatur 36 schnellstmöglich und gibt einen zusätzlichen Verbindungsquerschnitt zwischen der oberen Zone 4 und der unteren Zone 5 frei, um Ausgleichsströmungen zwischen der oberen Zone 4 und der unteren Zone 5 zu erleichtern. Dies reduziert die Einwirkung auf das Zwischendach 6. Störfallereignisse betreffen beispielsweise Druckstoßereignisse im angebundenen Fernwärmesystem, die sich über Anschlussleitungen in den Behälter 1 fortsetzen.

Die durch Störfallereignisse hervorgerufenen Druckstöße können sich so schnell ausbreiten, dass eine rechtzeitige Detektion über normale Druckmessungen im Zweizonenspeicher nicht möglich ist. Aus diesem Grund werden auch andere Szenarien, die zu einem Druckstoß führen können, bei der Regelung der Armatur 36 der zweiten Ausgleichsleitung 35 in Betracht gezogen. Beispielsweise kann ein Ausfall einer Pumpengruppe zu einer unterschiedlichen Durchflussmenge in der oberen und der unteren Be- und Entladeeinrichtung 7, 8 führen, so dass es vorteilhaft ist, die Armatur 36 der zweiten Ausgleichsleitung 35 bei Ausfall der Pumpengruppe vorbeugend zu öffnen. Gleiches gilt auch für die Detektion eines Stromausfalls.

Die Temperatur in der zweiten Ausgleichsleitung 35 und der ersten Ausgleichleitung 11' sollten beim Öffnen der Armatur 36 der zweiten Ausgleichsleitung 35 möglichst identisch sein, um beim Öffnen durch unterschiedliche Temperaturen hervorgerufene zusätzliche Druckstöße zu vermeiden. Um die Wassertemperatur in den beiden Ausgleichsleitungen 11', 35 auf einem möglichst identischen Niveau einzustellen, wird die zweite Ausgleichsleitung 35 in dem in Fig. 2B gezeigten Ausführungsbeispiel in die Zirkulation der ersten Ausgleichsleitung 11' eingebunden.

Die Einbindung der zweiten Ausgleichleitung 35 in die Zirkulation der ersten Ausgleichsleitung 11' erfolgt, indem die von der Druckseite 25b der Zirkulationspumpe 15 ausgehende erste Rohrleitung 26 in zwei Rohrleitungen gabelt, wobei eine Rohrleitung in die zweite Ausgleichsleitung 35 mündet und die andere Rohrleitung in die erste Ausgleichsleitung 11' mündet. An der Gabelung sind Blenden 37 vorgesehen, so dass beispielweise die Hälfte des von der Druckseite 25b der Zirkulationspumpe 15 kommende Wassers W in die erste Ausgleichsleitung 11' und die andere Hälfte in die zweite Ausgleichsleitung 35 geführt wird. An der Saugseite 25a der Zirkulationspumpe 15 findet eine Gabelung in der zweiten Rohrleitung 28 statt, wobei eine Rohrleitung in den der unteren Zone 5 zugeordneten Endbereich der ersten Ausgleichsleitung 11' mündet und die andere Rohrleitung oberhalb der Armatur 36 der zweiten Ausgleichsleitung 35 in die zweite Ausgleichsleitung 35 mündet. Auch hier sind Blenden 37 vorgesehen, die sicherstellen, dass die erste Rohrleitung 28 beispielsweise hälftig mit Wasser W aus der ersten Ausgleichsleitung 11' und hälftig mit Wasser W aus der zweiten Ausgleichsleitung 35 gespeist wird.

### Bezugszeichenliste:

- 1: Behälter
- 2: Behälterwand
- 3: Boden
- 4: obere Zone
- 5: untere Zone
- 6: Zwischendach
- 7: obere Be- und Entladeeinrichtung
- 8: untere Be- und Entladeeinrichtung
- 9: Speicherleitung der oberen Be- und Entladeeinrichtung 7
- 10: Speicherleitung der unterer Be- und Entladeeinrichtung 8
- 11: erste Ausgleichsleitung
- 11': erste Ausgleichsleitung
- 12: Platte
- 13: Öffnungen
- 14: Ableitungsrohr
- 15: Zirkulationspumpe
- 16: erste Ausgleichspumpe
- 17: zweite Ausgleichspumpe
- 18a: Saugseite der ersten Ausgleichspumpe 16
- 18b: Druckseite der ersten Ausgleichspumpe 16
- 19: Rohrleitung
- 20: Rohrleitung
- 21: Stutzen
- 22a: Saugseite der zweiten Ausgleichspumpe 17
- 22b: Druckseite der zweiten Ausgleichspumpe 17
- 23: Rohrleitung
- 24: Rohrleitung
- 25a: Saugseite der Zirkulationspumpe 15
- 25b: Druckseite der Zirkulationspumpe 15
- 26: erste Rohrleitung
- 27: der oberen Zone 4 zugeordneter Endbereich der ersten Ausgleichsleitung 11'
- 28: zweite Rohrleitung
- 29: der unteren Zone 5 zugeordneter Endbereich der ersten Ausgleichsleitung 11'
- 30: dritte Rohrleitung
- 31: vierte Rohrleitung
- 32: Regelarmatur der zweiten Rohrleitung 28
- 33: Regelarmatur der dritten Rohrleitung 30
- 34: Regelarmatur der vierten Rohrleitung 31
- 35: zweite Ausgleichleitung
- 36: Armatur der zweiten Ausgleichleitung 35
- 37: Blenden

## Patentansprüche

1. Zweizonenwärmespeicher für Fernwärmeheizsysteme, umfassend einen mit zumindest einem wärmeabgebenden System und zumindest einem wärmeabsorbierenden System verbindbaren, eine Behälterwand (2) und einen Boden (3) aufweisenden Behälter (1), wobei der Behälter (1) eine obere Zone (4) und eine untere Zone (5) aufweist, wobei zwischen der oberen Zone (4) und der unteren Zone (5) ein Zwischendach (6) angeordnet ist, wobei die untere Zone (5) wenigstens eine untere Be- und Entladeeinrichtung (8) und wenigstens eine obere Be- und Entladeeinrichtung (7) aufweist, wobei die obere Zone (4) und die untere Zone (5) über wenigstens eine erste Ausgleichsleitung (11') miteinander in Verbindung stehen und wobei die obere Zone (4) und die untere Zone (5) mit einem Wärmeübertragungsmedium befüllbar sind,
**dadurch gekennzeichnet, dass**
der Zweizonenwärmespeicher eine Zirkulationspumpe (15) zur Durchströmung der wenigstens einen ersten Ausgleichsleitung (11') mit Wärmeübertragungsmedium, eine erste Ausgleichspumpe (16) zur Förderung von Wärmeübertragungsmedium von der unteren Zone (5) in die obere Zone (4) und eine zweite Ausgleichspumpe (17) zur Förderung von Wärmeübertragungsmedium von der oberen Zone (4) in die untere Zone (5) aufweist.

2. Zweizonenwärmespeicher nach Anspruch 1,
**dadurch gekennzeichnet, dass**
eine Regelungseinrichtung zur Regelung der Temperatur des Wärmeübertragungsmediums in der wenigstens einen ersten Ausgleichsleitung (11') vorgesehen ist.

3. Zweizonenwärmespeicher nach Anspruch 1 oder 2,
**dadurch gekennzeichnet, dass**
eine von einer Druckseite (25b) der Zirkulationspumpe (15) ausgehende erste Rohrleitung (26) in einen der oberen Zone (4) zugeordneten Endbereich (27) der wenigstens einen ersten Ausgleichsleitung (11') mündet,
eine zweite Rohrleitung (28) eine Saugseite (25a) der Zirkulationspumpe (15) mit der wenigstens einen ersten Ausgleichsleitung (11') in der unteren Zone (5) verbindet, wobei die zweite Rohrleitung (28) bevorzugt an einem der unteren Zone (5) zugeordneten Endbereich (29) der wenigstens einen ersten Ausgleichsleitung (11') in die wenigstens eine erste Ausgleichsleitung (11') mündet,
eine dritte Rohrleitung (30) die Saugseite (25a) der Zirkulationspumpe (15) mit der unteren Zone (5) verbindet, wobei die dritte Rohrleitung (30) in einem unteren Bereich der unteren Zone (5) in die untere Zone (5) mündet, und eine vierte Rohrleitung (31) die Saugseite (25a) der Zirkulationspumpe (15) mit einer an der oberen Be- und Entladeeinrichtung (7) vorgesehenen Speicherleitung (9) verbindet,
wobei die zweite, die dritte und die vierte Rohrleitung (28, 30, 31) wenigstens jeweils eine Regelarmatur (32, 33, 34) aufweisen.

4. Zweizonenwärmespeicher nach einem der vorhergehenden Ansprüche, **dadurch gekennzeichnet, dass**
auf der Druckseite (25b) der Zirkulationspumpe (15) ein Sensor zur Messung der Temperatur des Wärmeübertragungsmediums angeordnet ist.

5. Zweizonenwärmespeicher nach einem der vorhergehenden Ansprüche, **dadurch gekennzeichnet, dass**
die wenigstens eine erste Ausgleichsleitung (11') im unteren Bereich der oberen Zone (4) in die obere Zone (4) mündet, wobei insbesondere ein der oberen Zone (4) zugeordnetes Ende der wenigstens einen ersten Ausgleichsleitung (11') in einer unteren Hälfte, bevorzugt in einem unteren Drittel, noch bevorzugter in einem unteren Viertel, besonders bevorzugt in einem unteren Fünftel, weiter bevorzugt in einem unteren Zehntel und noch weiter bevorzugt in einem unteren Zwanzigstel der oberen Zone (4) angeordnet ist.

6. Zweizonenwärmespeicher nach einem der vorhergehenden Ansprüche, **dadurch gekennzeichnet, dass**
die Zirkulationspumpe (15) dazu ausgebildet ist, Wärmeübertragungsmedium von der oberen Zone (4) durch die wenigstens eine erste Ausgleichsleitung (11') in Richtung der unteren Zone (5) zu befördern.

7. Zweizonenwärmespeicher nach einem der vorhergehenden Ansprüche, **dadurch gekennzeichnet, dass**
eine Saugseite (18a) der ersten Ausgleichspumpe (16) mit einer an der unteren Be- und Entladeeinrichtung (8) vorgesehenen Speicherleitung (10) verbunden ist, wobei besonders bevorzugt eine Druckseite (18b) der ersten Ausgleichspumpe (16) über einen Stutzen (21) mit der oberen Zone (4) verbunden ist.

8. Zweizonenwärmespeicher nach einem der vorhergehenden Ansprüche, **dadurch gekennzeichnet, dass**
eine Druckseite (22b) der zweiten Ausgleichspumpe (17) mit der an der unteren Be- und Entladeeinrichtung (8) vorgesehenen Speicherleitung (10) verbunden ist und bevorzugt eine von der Saugseite (22a) der zweiten Ausgleichspumpe (17) ausgehende Rohrleitung (23) mit dem Stutzen (21) der oberen Zone (4) verbunden ist.

9. Zweizonenwärmespeicher nach einem der vorhergehenden Ansprüche, **dadurch gekennzeichnet, dass**
eine zweite, insbesondere außenliegende, Ausgleichsleitung (35) zur Verbindung der oberen Zone (4) mit der unteren Zone (5) vorgesehen ist, wobei die zweite Ausgleichsleitung (35) eine, insbesondere in einem unteren Bereich der zweiten Ausgleichsleitung (35) angeordnete, Armatur (36) zur Absperrung aufweist.

10. Zweizonenwärmespeicher nach Anspruch 9,**dadurch gekennzeichnet, dass** die Nennweite der zweiten Ausgleichsleitung (35) mindestens der Nennweite der wenigstens einen ersten Ausgleichsleitung (11') entspricht, wobei die Nennweite der zweiten Ausgleichleitung (35) bevorzugt wenigstens 20 Prozent, weiter bevorzugt wenigstens 40 Prozent und noch bevorzugter wenigstens 60 Prozent größer als die Nennweite der wenigsten einen ersten Ausgleichleitung (11') ist.

11. Zweizonenwärmespeicher nach Anspruch 9 oder 10,**dadurch gekennzeichnet, dass** die zweite Ausgleichsleitung (35) zumindest abschnittsweise in die durch die Zirkulationspumpe (15) hervorgerufene Zirkulation des Wärmeübertragungsmediums durch die wenigstens eine erste Ausgleichsleitung (11') eingebunden ist.

12. Zweizonenwärmespeicher nach einem der Ansprüche 9 bis 11,**dadurch gekennzeichnet, dass** die zweite Ausgleichsleitung (35) eine eigene Zirkulationseinrichtung zur Durchströmung der zweiten Ausgleichsleitung (35) mit Wärmeübertragungsmedium aufweist.

13. Verfahren zum Betrieb eines Zweizonenwärmespeichers nach einem der Ansprüche 1 bis 12,
**dadurch gekennzeichnet, dass**
eine Zirkulationspumpe (15) eine Durchströmung wenigstens einer ersten Ausgleichsleitung (11') mit einem Wärmeübertragungsmedium bewirkt, bei Zufuhr von Wärme in den Zweizonenwärmespeicher eine erste Ausgleichspumpe (16) Wärmeübertragungsmediums von der unteren Zone (5) in die obere Zone (4) fördert und bei Abfuhr von Wärme aus dem Zweizonenwärmespeicher eine zweite Ausgleichspumpe (17) Wärmeübertragungsmediums von der oberen Zone (4) in die untere Zone (5) fördert.

14. Verfahren nach Anspruch 13,
**dadurch gekennzeichnet, dass**
eine Regelungseinrichtung bei Zufuhr von Wärme in den Zweizonenwärmespeicher die Temperatur des Wärmeübertragungsmediums in der wenigstens einen ersten Ausgleichsleitung (11') erhöht und bei Abfuhr von Wärme aus dem Zweizonenwärmespeicher die Temperatur des Wärmeübertragungsmediums in der wenigstens einen ersten Ausgleichsleitung (11') reduziert, wobei bevorzugt die Temperatur des Wärmeübertragungsmediums in der wenigstens einen ersten Ausgleichsleitung (11') an die gemittelte Temperatur des Wärmeübertragungsmediums in der unteren Zone (5) angeglichen wird.

15. Verfahren nach Anspruch 13 oder 14,
**dadurch gekennzeichnet, dass**
eine Regelarmatur (32) einer eine Saugseite (25a) der Zirkulationspumpe (15) und die wenigstens eine erste Ausgleichsleitung (11') verbindende zweite Rohrleitung (28) geöffnet wird, wenn die Temperatur des Wärmeübertragungsmediums in der wenigstens einen ersten Ausgleichsleitung (11') auf einem konstanten Niveau gehalten werden soll,
eine Regelarmatur (33) einer die Saugseite (25a) der Zirkulationspumpe (15) und einen unteren Bereich der unteren Zone (5) verbindende dritte Rohrleitung (30) geöffnet wird, wenn die Temperatur des Wärmeübertragungsmediums in der wenigstens einen ersten Ausgleichsleitung (11') reduziert werden soll und eine Regelarmatur (34) einer die Saugseite (25a) der Zirkulationspumpe (15) und eine an einer oberen Be- und Entladeeinrichtung (7) vorgesehenen Speicherleitung (9) verbindende vierte Rohrleitung (31) geöffnet wird, wenn die Temperatur des Wärmeübertragungsmediums in der wenigstens einen ersten Ausgleichsleitung (11') erhöht werden soll.

16. Verfahren nach einem der Ansprüche 13 bis 15,
**dadurch gekennzeichnet, dass**
eine Armatur (36) einer zweiten Ausgleichsleitung (35) im Falle eines Störfallereignisses geöffnet wird, insbesondere wenn ein Druckstoß, unterschiedliche Durchflussmengen in einer unteren Be- und Entladeeinrichtung (8) und der oberen Be- und Entladeeinrichtung (7) oder ein Stromausfall detektiert werden.

17. Verfahren nach Anspruch 16,
**dadurch gekennzeichnet, dass**
die zweite Ausgleichsleitung (35) mit Wärmeübertragungsmedium mit einer Temperatur, die im Wesentlichen der Temperatur des Wärmeübertragungsmediums in der wenigstens einen ersten Ausgleichsleitung (11') entspricht, durchströmt wird.
